# FASCICULE DE BREVET EUROPEEN

(11) **EP 2 047 776 B1**
(45) Date de publication et mention de la délivrance du brevet: **09.10.2013**
(21) Numéro de dépôt: 08290956.5
(22) Date de dépôt: 09.10.2008
(51) Int. Cl.: A47G 21/16, E04B 9/04

(54) **Dispositif et procédé le mettant en oeuvre pour la tension d'une toile sur un élément en relief**
Vorrichtung und Verfahren zum Einbau dieser Vorrichtung mittels Spannen eines Stoffs über ein Reliefelement
Device and method implementing same for tightening a piece of fabric over a raised element

(30) Priorité: 09.10.2007 FR 0707078
(43) Date de publication de la demande: 15.04.2009
(73) Titulaire: Normalu, 68680 Kembs (FR)
(72) Inventeur: Meyer, Yves, 68170 Rixheim (FR); Scherrer, Jean-Marc, 68400 Riedisheim (FR)
(74) Mandataire: Breesé, Pierre

(56) Documents cités:
- EP-A- 0 281 230
- EP-A2- 0 355 517
- DE-A1- 2 332 688
- FR-A1- 2 721 051
- US-A- 3 960 193
- US-A- 4 910 855

## Description

La présente invention concerne un système comprenant un ensemble en relief comprenant des faces adjacentes non coplanaires et notamment un caisson, et un dispositif du type à toile tendue destiné à recouvrir l'ensemble en relief. Elle a également pour objet un procédé de recouvrement de l'ensemble en relief.

Les faux plafonds comprennent classiquement une ou plusieurs lisses d'accrochage qui sont fixées sur chacun des murs d'une pièce, et d'une toile, par exemple élastique, qui est déformée par tension afin que ses bords, pourvus de moyens d'accrochage, puissent venir se fixer aux lisses à l'aide de ces moyens d'accrochage.

Une des principales difficultés rencontrée dans la technique de mise en place de ces faux plafonds est que la toile, pour offrir un bel aspect, doit être fortement tendue sur les lisses. Or, les faux plafonds sont généralement disposés dans des pièces de surfaces relativement importantes, ce qui impose d'exercer sur chacun des côtés de la toile des forces de tension importantes.

Il arrive que le plafond comprenne des éléments en reliefs, tels que des caissons, qui peuvent être disposés pour insonoriser la pièce ou à des fins décoratives.

Une difficulté réside alors dans le recouvrement de ces caissons, car la toile doit également être fortement tendue pour offrir un aspect esthétique.

Il est connu à cet effet de couvrir les surfaces horizontales et verticales du caisson à l'aide de la toile, puis de fixer la toile sur les surfaces verticales du caisson. Toutefois, cette fixation est peu pratique et conduit à une toile qui n'est pas uniformément tendue à la surface du caisson.

Il est également connu du brevet US3960193, sur lequel est basé le préambule de la revendication 1, de couvrir un ensemble en relief tel qu'une table de pique-nique, à l'aide d'une nappe lestée.

La présente invention propose un dispositif de recouvrement permettant de remédier à ces inconvénients, et notamment un dispositif qui permette un recouvrement rapide et une tension forte et uniforme de la toile sur le caisson.

L'invention a ainsi pour objet un système comprenant un ensemble en relief comprenant des faces adjacentes non coplanaires et un dispositif du type à toile tendue destiné à recouvrir l'ensemble en relief. Le dispositif comprend :
- une toile apte à recouvrir au moins une face de l'ensemble, la toile étant munie d'au moins une gaine située au-delà de la face, et
- un ou plusieurs éléments d'insertion destinés à être insérés dans chaque gaine. Le système est remarquable en ce qu'il comprend les éléments d'insertion présentant une épaisseur suffisante pour assurer la tension de la toile par rabattement de chaque ensemble gaine élément d'insertion sur une face adjacente et non coplanaire à la face recouverte par la toile.

La ou les gaines sont avantageusement disposées en bordure de toile.

Les éléments d'insertion sont de préférence des éléments méplats, comme par exemple des baguettes. Par élément méplat au sens de l'invention, on entend un élément qui a plus de largeur que d'épaisseur.

Les éléments d'insertion sont de préférence de taille suffisamment importante pour remplir l'ensemble de la gaine, et être ainsi immobilisés dans celle-ci une fois insérés.

L'ensemble en relief peut être un caisson, en particulier de structure parallélépipède rectangle. Dans ce cas, la toile est avantageusement de forme rectangulaire et est munie de quatre gaines, une le long de chaque côté de la toile.

Les gaines peuvent être fixées à la toile par tout moyen. Elles sont de préférence cousues à la toile.

Avantageusement, l'ensemble en relief est un caisson apte à être disposé sur une paroi, par exemple un plafond l'ensemble en relief étant recouvert, au moins partiellement, par un dispositif décrit ci-dessus.

Le ou les ensembles gaine-élément d'insertion peuvent être fixés par tout moyen sur le caisson. Ils sont avantageusement vissés sur le caisson.

L'invention a également pour objet un procédé pour recouvrir un ensemble en relief comprenant des faces adjacentes non coplanaires, dont on recouvre au moins une face de l'ensemble avec une toile munie d'au moins une gaine, la gaine étant située au-delà de la face ; de préférence, la toile épouse la face de l'ensemble et la ou les gaines sont disposées en bordure de toile.
- on insère des éléments d'insertion dans les gaines,
- on rabat chaque ensemble gaine-élément d'insertion sur une face adjacente et non coplanaire à la face recouverte par la toile, et
- on fixe chaque ensemble gaine-élément d'insertion sur une face adjacente non coplanaire à la face recouverte par la toile.

Le procédé est particulièrement bien adapté à un ensemble en relief sous forme de caisson. Dans ce cas, la toile est avantageusement de forme rectangulaire et est munie de quatre gaines, une le long de chaque côté de la toile.

Les éléments d'insertion sont de préférence des éléments méplats, comme par exemple des baguettes.

D'autres buts, caractéristiques et avantages de l'invention ressortiront à la lecture de la description suivante, donnée uniquement à titre d'exemple, et faite en référence aux dessins annexés, sur lesquels :
- la figure 1 illustre un dispositif de recouvrement selon l'invention, et
- les figures 2 à 4 illustrent une vue de profil d'un caisson à différentes étapes d'un procédé de recouvrement selon l'invention, le procédé mettant en oeuvre le dispositif illustré à la figure 1.

Le dispositif 1 selon l'invention, tel qu'illustré à la figure 1, comprend une toile 2 de forme rectangulaire. La toile 2 est munie de quatre gaines 3,4,5,6, disposées le long de chaque côté de la toile 2. Les gaines 3,4,5,6 sont cousues à la toile 2.

Le dispositif 1 comprend également des ensembles méplats sous forme de baguettes 7. Les baguettes 7 sont insérées dans les gaines 3,4,5,6.

Le recouvrement d'un ensemble en relief tel qu'un caisson 8, disposé en saillie sur une paroi 14 tel que par exemple un plafond tendu ou similaire, à l'aide du dispositif 1 décrit ci-dessus est illustré aux figures 2 à 4. Le procédé de recouvrement débute par la pose de la toile 2 sur la face supérieure 9 du caisson 8, tel qu'illustré à la figure 2. Les dimensions du dispositif 1 sont de préférence choisies de façon à ce que la toile 2 épouse la surface 9 ou soit de dimensions légèrement supérieures à celles de la face 9.

Les deux gaines 3,5, dans lesquelles se trouvent les baguettes 7 sont ensuite rabattues en direction des parois latérales 10,11 du caisson 8, tel qu'illustré à la figure 3. L'épaisseur des baguettes 7 permet la tension de la toile 2 lors du rabattement des gaines 3,5.

Le procédé selon l'invention s'achève avec la fixation des ensembles gaine 3,5-baguette 7 sur les parois 10,11 à l'aide de vis 12,13, tel qu'illustré à la figure 4.

Les gaines 4,6 du dispositif 1, non représentées sur les figures 2 à 4, sont rabattues et fixées sur le caisson 8 de la même manière que les gaines 3,5, ainsi que décrit ci-dessus.

Le dispositif 1 de recouvrement selon l'invention permet ainsi de tendre rapidement et facilement la toile 2 sur le caisson 8, venant en complément par exemple d'un plafond tendu.

Il va de soi que l'invention pourrait facilement être appliquée au recouvrement de tout élément en relief par une toile tendue et notamment une toile en textile ou en PVC.

## Revendications

1. Système comprenant un ensemble en relief (8) comprenant des faces adjacentes non coplanaires (9,10,11) et un dispositif (1) du type à toile tendue destiné à recouvrir l'ensemble en relief (8), ledit dispositif (1) comprenant une toile (2) apte à recouvrir au moins une face (9) de l'ensemble (8), la toile (2) étant munie d'au moins une gaine (3,4,5,6) située au-delà de la face (9), et - un ou plusieurs éléments d'insertion (7) destinés à être insérés dans chaque gaine (3,4,5,6), ledit système étant **caractérisé en ce que** les éléments d'insertion (7) présentent une épaisseur suffisante pour assurer la tension de la toile (2) par rabattement puis fixation de chaque ensemble gaine élément d'insertion sur une face adjacente et non coplanaire (10,11) à la face (9) recouverte par la toile (2).

2. Système (1) selon la revendication 1, **caractérisé en ce que** les éléments d'insertion (7) sont des éléments méplats.

3. Système selon la revendication 1 ou 2, **caractérisé en ce que** la toile (2) est de forme rectangulaire et est munie de quatre gaines (3,4,5,6), une le long de chaque côté de la toile (2).

4. Système selon l'une des revendications 1 à 3, **caractérisé en ce que** les gaines (3,4,5,6) sont cousues à la toile (2).

5. Système selon l'une des revendications 1 à 4, **caractérisé en ce que** l'ensemble en relief (8), qui est recouvert, au moins partiellement, par un dispositif (1), est un caisson (8) apte à être disposé sur une paroi (14) selon l'une des revendications 1 à 4.

6. Système selon la revendication 5, **caractérisé en ce que** les ensembles gaine élément d'insertion (3-7) sont vissés sur le caisson (8).

7. Procédé pour recouvrir un ensemble en relief (8) comprenant des faces adjacentes non coplanaires (9,10,11), dont on recouvre au moins une face (9) de l'ensemble (8) avec une toile (2) munie d'au moins une gaine (3,4,5,6), la gaine (3,4,5,6) étant située au-delà de la face (9), **caractérisé en ce qu'**il comprend les étapes successives suivantes :
- on insère des éléments d'insertion (7) dans les gaines (3,4,5,6),
- on rabat chaque ensemble gaine (3,4,5,6)-élément d'insertion(7) sur une face adjacente (10,11) et non coplanaire à la face (9) recouverte par la toile (2), et
- on fixe chaque ensemble gaine (3,4,5,6)-élément d'insertion(7) sur une face adjacente non coplanaire (10,11) à la face (9) recouverte par la toile (2).

8. Procédé selon la revendication 7, **caractérisé en ce que** l'ensemble en relief (8) est un caisson (8) et **en ce que** la toile (2) est de forme rectangulaire et est munie de quatre gaines (3,4,5,6), une le long de chaque côté de la toile (2).

9. Procédé selon la revendication 7 ou 8, **caractérisé en ce que** les éléments d'insertion (7) sont des éléments méplats, tels que des baguettes.

## Patentansprüche

1. System mit einer Reliefstruktur (8), umfassend anliegende, nicht komplanare Seiten (9, 10, 11) und eine Vorrichtung (1) von dem Typ mit zur Abdeckung der Reliefstruktur (8) bestimmtem gespanntem Segeltuch, wobei die genannte Vorrichtung (1) ein Segeltuch (2) umfasst, das zur Abdeckung wenigstens einer Seite (9) der Struktur (8) geeignet ist, wobei das Segeltuch (2) mit wenigstens einer Hülse (3, 4, 5, 6) versehen ist, die sich über die Seite (9) hinweg befindet, und ein oder zwei Einfügeelemente (7), die zum Einfügen in jede Hülse (3, 4, 5, 6) bestimmt sind, wobei das genannte System **dadurch gekennzeichnet ist, dass** die Einfügeelemente (7) eine ausreichende Dicke aufweisen, um die Spannung des Segeltuchs (2) durch Umschlagen, dann Fixierung jeder Gruppe Hülse Einfügeelement auf einer anliegenden Seite (10, 11), die nicht zu der von dem Segeltuch (2) abgedeckten Seite (9) komplanar ist, zu gewährleisten.

2. System (1) gemäß Anspruch 1, **dadurch gekennzeichnet, dass** die Einfügeelemente (7) flache Elemente sind.

3. System gemäß Anspruch 1 oder 2, **dadurch gekennzeichnet, dass** das Segeltuch (2) eine rechteckige Form aufweist und mit vier Hülsen (3, 4, 5, 6) versehen ist, eine entlang jeder Seite des Segeltuchs (2).

4. System gemäß Anspruch 1 bis 3, **dadurch gekennzeichnet, dass** die Hülsen (3, 4, 5, 6) an dem Segeltuch (2) festgenäht sind.

5. System gemäß Anspruch 1 bis 4, **dadurch gekennzeichnet, dass** die Reliefstruktur (8), die wenigstens teilweise von einer Vorrichtung (1) abgedeckt ist, eine Kassette (8) ist, die geeignet ist, gemäß Anspruch 1 bis 4 auf einer Wand (14) angeordnet zu sein.

6. System gemäß Anspruch 5, **dadurch gekennzeichnet, dass** die Gruppen Hülse Einfügeelement (3-7) auf der Kassette (8) verschraubt sind.

7. Verfahren zum Abdecken einer Reliefstruktur (8) mit anliegenden, nicht komplanaren Seiten (9, 10, 11), von der wenigstens eine Seite (9) der Struktur (8) mit einem Segeltuch (2) abgedeckt wird, das mit wenigstens einer Hülse (3, 4, 5, 6) versehen ist, wobei die Hülse (3, 4, 5, 6) sich oberhalb der Seite (9) befindet, **dadurch gekennzeichnet, dass** sie die folgenden sukzessiven Schritte umfasst:
- Einfügen von Einfügeelementen (7) in die Hülsen (3, 4, 5, 6),
- Umschlagen jeder Gruppe Hülse (3, 4, 5, 6) - Einfügeelement (7) auf einer anliegenden Seite (10, 11), die nicht zu der von dem Segeltuch (2) abgedeckten Seite (9) komplanar ist, und
- Befestigen jeder Gruppe Hülse (3, 4, 5, 6) - Einfügeelement (7) auf einer anliegenden Seite (10, 11), die nicht zu der von dem Segeltuch (2) abgedeckten Seite (9) komplanar ist, zu gewährleisten.

8. Verfahren gemäß Anspruch 7, **dadurch gekennzeichnet, dass** die Reliefstruktur (8) eine Kassette (8) ist und dass das Segeltuch (2) eine rechteckige Form aufweist und mit vier Hülsen (3, 4, 5, 6) versehen ist, eine entlang jeder Seite des Segeltuchs (2).

9. Verfahren gemäß Anspruch 7 oder 8, **dadurch gekennzeichnet, dass** die Einfügeelemente (7) flache Elemente sind, wie z. B. Zierleisten.

## Claims

1. A system including a protruding assembly (8) having non-coplanar adjacent faces (9, 10, 11), and a device (1) of the stretched film type intended to cover the protruding assembly (8), with said device (1) comprising a web (2) adapted to cover at least one face (9) of the assembly (8), with the web (2) being provided with at least one sleeve (3, 4, 5, 6) located beyond the face (9), and one or more insertion elements (7) intended to be inserted into each sleeve (3, 4, 5, 6), with said system being **characterized in that** the insertion elements (7) have a sufficient thickness to ensure the tension of the web (2) by folding and fixing each insertion member / sleeve set onto a non-coplanar surface (10, 11) adjacent to the face (9) covered by the web (2).

2. A system (1) according to claim 1, **characterized in that** the insertion elements (7) are flat type elements.

3. A system (1) according to claim 1 or 2, **characterized in that** the web (2) is rectangular in shape and has four sleeves (3, 4, 5, 6), one along each side of the web (2).

4. A system (1) according to one of claims 1 to 3, **characterized in that** the sleeves (3, 4, 5, 6) are sewn to the web (2).

5. A system according to one of claims 1 to 4, **characterized in that** the protruding assembly (8), which is covered, at least partially, by a device (1) is a box (8) adapted to be positioned on a wall (14), according to one of claims 1 to 4.

6. A system according to claim 5, **characterized in that** the sleeve / insertion element sets (3-7) are screwed onto the box (8).

7. A method for covering a protruding assembly (8) having non-coplanar adjacent faces (9, 10, 11), at least one face (9) of the assembly (8) of which is covered with a web (2) provided with at least one sleeve (3, 4, 5, 6), with the sleeve (3, 4, 5, 6) being located beyond the face (9), **characterized in that** it comprises the following successive steps:
- insertion elements (7) are inserted into the sleeves (3, 4, 5, 6)
- each sleeve (3, 4, 5, 6) / insertion member (7) assembly is folded onto a non-coplanar face (10, 11) adjacent to the face (9) covered by the web (2), and
- each sleeve (3, 4, 5, 6) / insertion member (7) assembly is fixed onto an non-coplanar face (10, 11) adjacent to the face (9) covered by the web (2).

8. A method according to claim 7, **characterized in that** the protruding assembly (8) is a box (8) and **in that** the web (2) is rectangular in shape and is provided with four sleeves (3, 4, 5, 6), one along each side of the web (2).

9. A method according to claim 7 or 8, **characterized in that** the insertion elements (7) are flat type elements such as sticks.
